# EUROPÄISCHE PATENTSCHRIFT

(11) **EP 1 434 626 B1**
(45) Veröffentlichungstag und Bekanntmachung des Hinweises auf die Patenterteilung: **06.06.2007**
(21) Anmeldenummer: 02800573.4
(22) Anmeldetag: 26.09.2002
(51) Int. Cl.: A63C 9/08

(54) **SNOWBOARD-BINDUNG**
SNOWBOARD BINDING
FIXATION DE PLANCHE A NEIGE

(30) Priorität: 09.10.2001 DE 10149813
(43) Veröffentlichungstag der Anmeldung: 07.07.2004
(73) Patentinhaber: HEAD Sport AG, 6921 Kennelbach (AT)
(72) Erfinder: MESSMER, Karl, CH-9403 Goldach (CH)
(74) Vertreter: Haft, von Puttkamer, Berngruber
(86) Internationale Anmeldenummer: PCT/EP2002/010775
(87) Internationale Veröffentlichungsnummer: WO 2003/031001

(56) Entgegenhaltungen:
- DE-C- 4 416 024
- DE-C- 19 504 026
- DE-U- 9 113 766

## Beschreibung

Die Erfindung bezieht sich auf eine Snowboard-Bindung nach dem Oberbegriff des Anspruchs 1.

Snowboard-Bindungen für Softboots weisen einen Zehen- und einen Ristriemen zur Befestigung des Softboot-Stiefels in der Aufnahmeschale auf. Beide Befestigungsriemen sind u.a. über ein Band aus gummieleastischem Material mit der Aufnahmeschale der Bindung verbunden. Durch dieses gummielastische Band legen sich die Riemen auch im geöffneten Zustand häufig über die Einstiegsöffnung der Bindung. Zum Einstieg müssen die Riemen daher mit der Hand zur Seite geschoben werden, um die Einstiegsöffnung freizugeben. Nach dem Liftfahren kann statt der Hand bei entsprechender Geschicklichkeit auch der hintere Fuß benutzt werden.

Nichtdestoweniger muss dieser Vorgang nach jeder Liftfahrt und damit oft dutzende Male an einem Tag wiederholt werden, was ziemlich anstrengend, jedenfalls sehr lästig ist.

Aus DE-C 195 04 026 ist bereits eine Snowboard-Bindung nach dem Oberbegriff des Anspruchs 1 bekannt. Die Befestigungsriemen sind dabei an einem Kippelement befestigt, welches an der Aufnahme angelenkt und durch eine Feder in die Offenstellung belastet ist. Um die Befestigungsriemen entgegen der Federkraft in die Schließstellung zu verschwenken, weist das Kippelement einen plattenförmigen Fortsatz auf, auf den man beim Einsteigen mit dem Stiefel tritt. Die bekannte Bindung ist aufwendig und störungsanfällig.

Aufgabe der Erfindung ist es, eine einfach aufgebaute, robuste Snowboard-Bindung mit erleichtertem Einstieg bereitzustellen.

Dies wird erfindungsgemäß mit der im Anspruch 1 gekennzeichneten Snowboard-Bindung erreicht. In den Unteransprüchen sind vorteilhafte Ausgestaltungen der erfindungsgemäßen Snowboard-Bindung wiedergegeben.

Nach der Erfindung behindern die aufklappbaren Befestigungsriemen nicht den Wiedereinstieg in die Aufnahmeschale der Bindung. Vielmehr wird der geöffnete, zur Seite geschwenkte Riemen so festgelegt, dass er sich nicht mehr auf die Einstiegsöffnung legen kann.

Die Halteeinrichtung wird durch ein Gelenk gebildet, das den Befestigungsriemen mit der Aufnahme verbindet. Das Gelenk kann an der Aufnahme z.B. mit einer Niet um eine in Querrichtung der Bindung verlaufende Achse gelenkig gelagert sein. Die Haltekraft der Halteeinrichtung, die den Befestigungsriemen in der Offenstellung hält, wird durch einen Widerstand oder Totpunkt gebildet, der beim Verschwenken des Befestigungsriemens von der Schließstellung in die Offenstellung und umgekehrt zu überwinden ist. Das Verschwenken des Befestigungsriemens erfolgt normalerweise manuell.

Wenn das Gelenk ein Scharnier- oder dgl. Drehgelenk ist, kann dieser Widerstand beispielsweise ein erhöhter Reibungswiderstand des Gelenks sein, der in einer Drehstellung des Gelenks auftritt, die der Offenstellung des Befestigungsriemens entspricht. Wenn diese Reibungskraft überwunden ist, ist der Riemen in der Offenstellung sicher festgelegt, da die Reibungskraft auch bei der Bewegung aus der Offen- in die Schließstellung zu überwinden ist. Eine unkontrollierte oder unbeabsichtigte Bewegung des Befestigungsriemens von der Offen- in die Schließstellung ist damit praktisch ausgeschlossen.

Die Haltekraft kann dabei ausschließlich aus der erhöhten Gelenkreibungskraft bestehen, oder, wenn eine zusätzliche Feder vorgesehen ist, aus der erhöhten Reibungskraft plus der Federkraft.

Die erhöhte Reibungskraft kann durch einen Nocken oder dgl. Exzentrizität an zumindest einem Gelenk gebildet werden, der mit einer Gegenfläche an dem anderen Gelenkteil angreift. Der Nocken kann dabei an dem Scharnierteil vorgesehen sein, an dem der Riemen vorgesehen ist, und die Gegenfläche an dem Scharnierteil, das an der Aufnahme befestigt ist, oder umgekehrt. Das eine Scharnierteil kann z.B. mit einer Niet an der Aufnahme um die besagte quer verlaufende Achse drehbar gelagert sein. Auch kann eine Rast oder dgl. in einem Scharnierteil und ein entsprechender Vorsprung an dem anderen Scharnierteil vorgesehen sein.

Durch die erhöhte Reibungskraft muss also ein Totpunkt überwunden werden, wenn der Befestigungsriemen von der Schließ- in die Offenstellung und umgekehrt bewegt wird. Ein solcher Totpunkt kann auch in anderer Weise hervorgebracht werden. Beispielsweise kann das Gelenk durch ein elastisches Band mit einem gewölbten Querschnitt gebildet sein, das beim Verschwenken des Befestigungsbandes in die Offenstellung nach Überwinden eines Widerstands umknickt. Das entsprechend gebogene Band kann dabei aus Stahl, insbesondere Federstahl, Kunststoff oder einem anderen elastischen Material bestehen.

Derartige elastische mit einem gewölbten Querschnitt versehene Bänder sind beispielsweise von Kinderspielzeug, sog.

Frosch-Spielzeug her bekannt, das beim Unknicken des Bandes ein Knack-Geräusch erzeugt.

Auch wenn vorstehend häufig nur von einem Riemen die Rede ist, versteht es sich, dass die erfindungsgemäße Softboot-Snowboard-Bindung normalerweise über mehrere Riemen verfügt, und zwar weist sie üblicherweise einen Riemen auf, der über den Zehenbereich der Snowboard-Stiefel verläuft sowie einen Riemen, der über den Rist, also dem Bereich der Fußwurzel verläuft. Sowohl der Zehenriemen wie der Ristriemen können dabei eine Schnalle aufweisen, um ein Band zu befestigen, das an der anderen Seite der Einstiegsöffnung an der Aufnahme befestigt ist. Die Schnalle kann dabei eine Ratschenschnalle und das Band ein Ratschenband sein.

Dieses an der anderen Seite der Einstiegsöffnung befestigte Band bzw. Ratschenband kann in gleicher Weise einen Befestigungsriemen darstellen, der in der Schließstellung über der Eintrittsöffnung liegt und mit seinem anderen Ende an einer Seite der Einstiegsöffnung mit der Aufnahme neben die Einstiegsöffnung in die Offenstellung verschwenkbar verbunden ist. Auch dieser Befestigungsriemen kann also erfindungsgemäß mit einer Halteeinrichtung versehen sein, die ihn mit einer Haltekraft hält, die, um ihn in die Schließstellung zu bringen, zu überwinden ist.

Die Aufnahme der erfindungsgemäßen Snowboard-Bindung ist an sich bekannt, d.h., sie ist als Schale ausgebildet, weist also eine am Snowboard-Brett fixierbare Grundschale und einen Highback auf, der beispielsweise durch einen Fersenbügel mit der Grundschale verbunden sein kann.

Nachstehend ist die erfindungsgemäße Snowboard-Bindung anhand der Zeichnung beispielhaft näher erläutert. Darin zeigen:
- Fig. 1 und 2: perspektivisch eine Snowboard-Bindung mit Befestigungsriemen in der Schließ- bzw. Offenstellung;
- Fig. 3: einen Schnitt durch das Scharniergelenk gemäß der Linie III-III in Fig. 1;
- Fig. 4: einen der Fig. 3 entsprechenden Schnitt, jedoch in der Offenstellung des Befestigungsriemens;
- Fig. 5 und 6: eine Variante gegenüber Fig. 3 und 4 mit einem längsgebogenem Federstahlband in der Schließ- bzw. Offenstellung des Befestigungsriemens; und
- Fig. 7 und 8: jeweils einen Schnitt entlang der Linien a bis c nach Fig. 5 bzw. 6.

Gemäß Fig. 1 und 2 weist die Softboot-Snowboard-Bindung eine schalenförmige Aufnahme 1 auf, die im wesentlichen aus einer Grundschale 2 und einem Highback 3 besteht, welche durch einen Fersenbügel 4 miteinander verbunden sind. Die Grundschale 2 weist am Boden eine Scheibe 5 auf, mit der die Bindung z.B. mit Schrauben am nicht dargestellten Snowboard befestigt wird.

Die Aufnahme 1 hat eine Einstiegsöffnung 6 für den nicht dargestellten Softboot-Stiefel. Beiderseits der Einstiegsöffnung 6 sind an der Aufnahme 1 Befestigungsriemen 7 bis 10 befestigt. Der Ristriemen 8 und der Zehenriemen 9, sind auf einer Seite der Einstiegsöffnung verschwenkbar befestigt, und zwar der Ristriemen 8 an dem Fersenbügel 4 und der Zehenriemen 10 an der Grundschale 2. Der Ristriemen 8 und der Zehenriemen 10 sind an ihrem freien Ende mit Schnallen 11 und 12 versehen.

Die beiden Riemen 7, 9 auf der anderen Seite der Einstiegsöffnung 6 sind in der in Fig. 1 dargestellten Schließstellung der Bindung durch die Schnallen 12, 11 mit dem Zehenriemen 10 bzw. dem Ristriemen 11 verbunden. Die beiden Riemen 7, 8 können Ratschenbänder und die Schnallen 11, 12 Ratschenschnallen sein.

Die Verbindung des Ristriemens 8 mit dem Fersenbügel 4, also der Aufnahme 1 und die Verbindung des Zehenriemens 10 mit der Aufnahme 1 bzw. der Grundschale 2 erfolgt über ein Scharniergelenk 14, 15.

Die Scharniergelenke 14, 15 sind als Halteeinrichtungen ausgebildet, um den Ristriemen 8 und den Zehenriemen 10 in der in Fig. 2 dargestellten Offenstellung zu halten. Dies wird dadurch erreicht; dass zum Schließen der Riemen 8, 10 gemäß den Pfeilen 16, 17 in die in Fig. 1 dargestellte Schließstellung ein Widerstand überwunden werden muss, der zugleich die Kraft bildet, die die Riemen 8, 10 in der Offenstellung hält, sodass sie sich nicht von selbst über die Einstiegsöffnung 6, also in Schließstellung bewegen können.

Jedes Scharniergelenk 14, 15 besitzt, wie anhand des Scharniergelenks 14 in Eig. 3 und 4 veranschaulicht, zwei Gelenkteile 18, 19, die über eine Gelenkachse 21 drehbar miteinander verbunden sind. Das Gelenkteil 18 ist an dem Riemen 8 und das Gelenkteil 19 an dem Fersenbügel 4 verschwenkbar gelagert, und zwar mit einer Niet 27 um eine Schwenkachse, die im wesentlichen quer zur Längsrichtung 28 der Bindung verläuft.

Die Gelenkteile 18, 19 greifen an ihren zur Achse 21 im Querschnitt im wesentlichen kreisförmigen Enden 24, 25 ineinander. Das Ende 24 des Scharnierteils 18, das an dem Riemen 8 befestigt ist, ist mit einem Nocken 22 versehen.

Wenn der Riemen 8 und damit das Scharnierteil 18 gemäß dem Pfeil 26 von der Schließstellung (Fig. 1 und 3) in die Offenstellung (Fig. 2 und 4) bewegt wird, reibt der Nocken 22 an der Gegenfläche 23 an dem Scharnierteil 19, das mit dem Fersenbügel 4, also der Aufnahme 1 verbunden ist.

Es wird also durch die Reibungskraft des Nocken 22 an der Gegenfläche 23 ein Widerstand gebildet.

Der gleiche Widerstand tritt auf, wenn das Scharnierteil 18 gemäß dem Pfeil 17 von der Offenstellung in die Schließstellung des Riemens 8 bewegt wird. Es ist ersichtlich, das dieser Widerstand beim Öffnen gemäß dem Pfeil 26 überwunden worden ist, wenn sich das Scharnierteil 18 und damit der Riemen 8 in der Offenstellung gemäß Fig. 4 befindet. Das heißt, die erhöhte Reibungskraft tritt in einer Drehstellung des Gelenkteils 18 auf, die vor der eigentlichen Endstellung der Offenstellung des Riemens 8 liegt.

In Fig. 5 und 6 ist eine Alternative zu den Scharniergelenken 10, 14 nach Fig. 1 bis 4 dargestellt. Dabei wird ein elastisches Band 30 z.B. aus Federstahl verwendet, das, wie in Fig. 5 und 6 im Falle des Riemens 8 dargestellt, mit einem Ende an dem Fersenbügel 4, also der Aufnahme 1 befestigt ist, und mit seinem anderen Ende an dem Riemen 8.

Das Band 30 weist einen gewölbten Querschnitt auf, ist also rinnenförmig ausgebildet. Wie in Fig. 7 und 8 dargestellt, wird dabei in der Schließstellung das Band 30 gemäß Fig. 5 durch eine durchgehende Rinne gebildet. Wenn der Riemen 8 in die Offenstellung verschwenkt wird, wird das Band 30 umgeknickt. Wie aus Fig. 8 ersichtlich, wird an dem Knick das rinnenförmige Band 30 in einen im Querschnitt geraden Abschnitt verformt. Es wird also beim Bewegen des Bandes 8 von der Schließstellung gemäß Fig. 5 in die Offenstellung gemäß Fig. 6 ein Widerstand des rinnenförmigen Bandes 30 gegen Verformung überwunden. Dieser Verformungswiderstand bildet zugleich den Widerstand gegen das Verschwenken des Riemens 8 von der in Fig. 6 dargestellten Offenstellung in die Schließstellung des Riemens 8 gemäß Fig. 5. Das Band 30 ist mit einer Niet 31 an dem Fersenbügel 4 um eine zur Längsrichtung 28 der Bindung (Fig. 1) im wesentlichen quer verlaufende Schwenkachse verschwenbkar gelagert.

## Patentansprüche

1. Snowboard-Bindung mit einer am Snowboard befestigbaren Aufnahme (1) mit einer Einstiegsöffnung (6) für den Snowboard-Stiefel und mit wenigstens einem an der Aufnahme (1) befestigten Befestigungsriemen (8, 10), der mit einem Gelenk (14, 15) aus der Schließstellung über der Einstiegsöffnung (6) in die Offenstellung neben der Einstiegsöffnung (6) verschwenbkar ist, in der er mit einer Halteeinrichtung mit einer Haltekraft gehalten wird, die zum Schließen des Befestigungsriemens (8, 10) zu überwinden ist,
**dadurch gekennzeichnet, dass** beim Verschwenken des Befestigungsriemens (8, 10) von der Schließstellung in die Offenstellung die Haltekraft der Halteeinrichtung zu überwinden ist und dass die Haltekraft der Halteeinrichtung durch einen Widerstand des Gelenkes (14, 15) gebildet wird.

2. Snowboard-Bindung nach Anspruch 1, **dadurch gekennzeichnet, dass** das Gelenk an der Aufnahme (1) um eine quer zur Längsrichtung (28) der Bindung verlaufende Achse verschwenkbar gelagert ist.

3. Snowboard-Bindung nach Anspruch 1 oder 2, **dadurch gekennzeichnet, dass** das Gelenk durch ein Scharniergelenk (14, 15) und der zu überwindende Widerstand durch eine erhöhte Reibungskraft des Gelenks beim Drehen in die Offenstellung des Befestigungsriemens (8, 10) gebildet wird.

4. Snowboard-Bindung nach Anspruch 3, **dadurch gekennzeichnet, dass** die erhöhte Reibungskraft in einer Drehstellung des Gelenks (14, 15) vorgesehen ist, die vor der Endstellung der Offenstellung des Befestigungsriemens (8, 10) liegt.

5. Snowboard-Bindung nach Anspruch 3 oder 4, **dadurch gekennzeichnet, dass** die erhöhte Reibungskraft durch einen Nocken (22) an dem einen Scharnierteil (18) gebildet wird, der an einer Gegenfläche (23) des anderen Gelenkteils (19) angreift.

6. Snowboard-Bindung nach einem der Ansprüche 2 bis 5, **dadurch gekennzeichnet, dass** das Scharniergelenk mit einem Gelenkteil (19) an der Aufnahme (1) um die quer zur Längsrichtung (28) der Bindung verlaufende Achse (27) verschwenkbar gelagert ist.

7. Snowboard-Bindung nach Anspruch 1 oder 2, **dadurch gekennzeichnet, dass** das Gelenk durch ein elastisches Band (30) mit einem gewölbten Querschnitt gebildet wird, das beim Verschwenken des Befestigungsriemens (8, 10) in die Offenstellung nach Überwindung eines Verformungswiderstandes umknickt.

8. Snowboard-Bindung nach Anspruch 2 und 7, **dadurch gekennzeichnet, dass** das elastische Band (30) an der Aufnahme (1) um eine quer zur Längsrichtung (28) der Bindung verlaufende Achse (31) verschwenkbar gelagert ist.

## Claims

1. Snowboard binding with a base (1} attachable to the snowboard featuring an entry opening (6) for the snowboard boot and at least one fastening strap (8, 10) affixed to the base (1), which strap an articulated joint (14, 15) renders pivotable from the closed position over the entry opening (6) into the open position next to the entry opening (6), in which position the strap is held by a holding device with a holding force that must be overcome to close the fastening strap (8, 10), **characterized by** the holding force of the holding device must be overcome when the fastening strap (8, 10) is swiveled from the closed position into the open position and that the holding force is created by a resistance of the articulated joint (14, 15).

2. Snowboard binding as described in claim 1,
**characterized by** the articulate joint being attached to the base (1) so it can be pivoted around an axis running transversely to the longitudinal direction (28) of the binding.

3. Snowboard binding as described in Claim 1 or 2,
**characterized by** the articulated joint being formed by a hinged joint (14, 15) the resistance that has to be overcome being produced by an increased frictional force exerted by the articulated joint when turning into the open position of the fastening strap (8,10).

4. Snowboard binding as described in claim 3, **characterized by** the increased frictional force in a swiveled position of the articulated joint (14, 15} being provided for which is before the final open position of the fastening strap (8, 10).

5. Snowboard binding as described in claim 3 or 4,
**characterized by** the increased frictional force being created by a cam (22) on one of the hinged parts (18) which acts upon a mating-surface (23) of the other articulated joint part (19).

6. Snowboard binding as described in claims 2 to 5,
**characterized by** the hinged joint being attached with one articulated joint part (19) to the base (1) in such a way that it swivels around the axis (27) running transversely to the longitudinal direction (28) of the binding.

7. Snowboard binding as described in claim 1 or 2,
**characterized by** the articulated joint being formed by an elastic strip (30) with a convex cross section which buckles when the fastening strap (8, 10) is swiveled into the open position after resistance to deformation is overcome.

8. Snowboard binding as described in claims 2 and 7,
**characterized by** the elastic strip (30) being attached to the base (1) so it can be swiveled around an axis (31) running transversely to the longitudinal direction (28) of the binding.

## Revendications

1. Attache de snowboard, comportant un logement (1) susceptible d'être fixé sur un snowboard avec une ouverture d'accès (6) pour une chaussure de snowboard et avec au moins une courroie de fixation (8, 10) fixée sur le logement (1), laquelle peut pivoter avec une articulation (14, 15) depuis la position de fermeture via l'ouverture d'accès (6) jusque dans la position ouverte à côté de l'ouverture d'accès (6), dans laquelle elle est retenue au moyen d'un dispositif de retenue avec une force de retenue qui doit être surmontée pour fermer la courroie de fixation (8, 10),
**caractérisée en ce que** lors du pivotement de la courroie de fixation (8, 10) depuis la position de fermeture jusque dans la position d'ouverture, la force de retenue du dispositif de retenue doit être surmontée, et **en ce que** la force de retenue du dispositif de retenue est formée par une résistance de l'articulation (14, 15).

2. Attache de snowboard selon la revendication 1, **caractérisée en ce que** l'articulation est montée sur le logement (1) de manière à pivoter autour d'un axe s'étendant transversalement à la direction longitudinale (28) de l'attache.

3. Attache de snowboard selon la revendication 1 ou 2, **caractérisée en ce que** l'articulation est formée par une articulation à charnière et la résistance à surmonter est formée par une force de friction augmentée de l'articulation lors de la rotation jusque dans la position d'ouverture de la courroie de fixation (8, 10).

4. Attache de snowboard selon la revendication 3, **caractérisée en ce que** la force de friction augmentée est prévue dans une position de rotation de l'articulation qui se trouve devant la position terminale de la position d'ouverture de la courroie de fixation (8, 10).

5. Attache de snowboard selon la revendication 3 ou 4, **caractérisée en ce que** la force de friction augmentée est formée par une came (22) sur une des parties de charnière (18) qui attaque une surface antagoniste (23) de l'autre partie d'articulation (19).

6. Attache de snowboard selon l'une des revendications 2 à 5,
**caractérisée en ce que** l'articulation à charnière est montée avec une partie d'articulation (19) sur le logement (1) en pivotant autour de l'axe (27) s'étendant transversalement à la direction longitudinale (28) de l'attache.

7. Attache de snowboard selon la revendication 1 ou 2, **caractérisée en ce que** l'articulation est formée par une bande élastique (30) avec une section transversale bombée qui, lors du pivotement de la courroie de fixation (8, 10) jusque dans la position d'ouverture fléchit après avoir surmonté une résistance à la déformation.

8. Attache de snowboard selon la revendication 2 et 7, **caractérisée en ce que** la bande élastique (30) est montée sur le logement (1) en pivotant autour de l'axe s'étendant transversalement à la direction longitudinale (28) de l'attache.
